# EUROPÄISCHE PATENTSCHRIFT

(11) **EP 2 719 365 B1**
(45) Veröffentlichungstag und Bekanntmachung des Hinweises auf die Patenterteilung: **30.12.2015**
(21) Anmeldenummer: 12188301.1
(22) Anmeldetag: 12.10.2012
(51) Int. Cl.: A61G 7/10, A61G 7/057, A61G 7/00, A61G 1/00

(54) **Vorrichtung zum Drehen eines Patienten**
Device for turning a patient
Dispositif de rotation d'un patient

(43) Veröffentlichungstag der Anmeldung: 16.04.2014
(73) Patentinhaber: Albrecht, Willi, 8854 Galgenen (CH); Schuster, Jürg O., 8126 Zumikon (CH)
(72) Erfinder: Albrecht, Willi, 8854 Galgenen (CH); Schuster, Jürg O., 8126 Zumikon (CH)
(74) Vertreter: Schmauder & Partner AG Patent- & Markenanwälte VSP

(56) Entgegenhaltungen:
- US-A- 3 158 875
- US-A- 4 301 791
- US-A- 4 601 075
- US-A- 5 018 226
- US-A- 5 060 324
- US-A- 5 704 081
- US-A- 6 065 165
- US-A1- 2002 026 671

## Beschreibung

### Technisches Gebiet

Die Erfindung betrifft eine Vorrichtung zum Drehen eines Patienten auf einem Operationstisch.

### Stand der Technik

Aus der US 6 568 015 B1 ist eine Vorrichtung zum vorteilshaften Lagern eines Patienten insbesondere im narkotisierten Zustand bekannt, mit der der Patient gedreht werden kann. Nachteilig an dieser Vorrichtung ist aber die relativ wenig flexible Ausgestaltung, insbesondere für Patienten mit sehr unterschiedlichen Körpermassen. Aus der WO01/64158 A1 ist ein Hilfsmittel zum Drehen eines Patienten bekannt, welches auf einem Operationstisch gelagert werden kann und auf beiden Seiten jeweils Schlaufen zum ermöglichen des Drehen aufweist. Weitere Unterstützung für den Patienten ist mit diesem Hilfsmittel aber nicht vorgesehen.

Aus der DE 10163638 A1 ist schliesslich eine Vorrichtung zum Transport von Patienten bekannt, bei der schon das Konzept zum Anpassen der Elemente an die menschlichen Körpermasse verwirklicht wurde, ein Drehen des Patienten um seine Längsachse mit weitreichenden Möglichkeiten aber noch nicht vorgesehen ist.

Bei den bekannten Vorrichtungen zum Drehen des Patienten wird also, wie in der US 6 568 015 B1 weitgehend von einheitlichen Massen des Patienten ausgegangen, was sehr nachteilhaft ist, oder es wird nur - wie in der WO01/64158 A1 - ein Hilfsmittel vorgeschlagen, welches zwar für Patienten mit unterschiedlichsten Körpermassen verwendbar ist, welches aber sehr wenig Unterstützung bietet.

Aus der US 4 301 791 ist eine Vorrichtung zum Transport eines Patienten von einem Ort zum anderen offenbart, bei der eine über dem ganzen Körper eines Patienten zusammenschlagbare Schale, die im Bereich der Längsmittellinie mittels eines lösbaren Verschlusses teilbar ist, wobei auf der Schale lösbar angeordnete, der Körperform des Patienten angenäherte Polsterunterlagen für den Kopf, den Rücken und die Beine des Patienten sind, wobei die Polsterunterlagen für den Kopf und den Rücken entsprechend dem Verlauf des Verschlusses geteilt sind und über dem Patienten anordbare, der Körperform des Patienten angenäherte lose Deckpolster für den Kopf, den Brustbereich, den Hüftbereich und die Beine des Patienten sind, wobei mindestens die Deckpolster des Brustbereiches und des Hüftbereiches den Patienten übergreifend auf den Polsterunterlagen abgestützt sind.

### Darstellung der Erfindung

Aufgabe der Erfindung ist es folglich, eine Vorrichtung zum Drehen eines Patienten vorzuschlagen, die einerseits sehr flexibel bezüglich der Anwendungen - insbesondere hinsichtlich der unterschiedlichen Körpermassen der Patienten - ist, andererseits aber möglichst gute Unterstützung bietet, insbesondere für die unterschiedlichen Operationsarten.

Die Aufgabe der Erfindung wird durch eine Vorrichtung nach Ansprüch1 gelöst. Dabei haben die Massnahmen der Erfindung zunächst einmal zur Folge, dass die über dem ganzen Körper des Patienten zusammenschlagbare Matte, die im Bereich der Längsmittellinie mittels eines lösbaren Verschlusses teilbar ist, nach dem Drehen den Patienten für die Operation optimal freigibt. Der Patient selbst ist vor, während und nach dem Drehen durch die auf der Matte lösbar angeordneten, der Körperform des Patienten angenäherten Polsterunterlagen für den Kopf, den Rücken und die Beine des Patienten optimal geschützt. Dadurch, dass die Polsterunterlagen für den Kopf und den Rücken entsprechend dem Verlauf des Verschlusses geteilt sind, wird der Zugang zum Patienten nach dem Drehen nicht gestört. Die über dem Patienten anordbaren, der Körperform des Patienten angenäherten losen Deckpolster für den Kopf, den Brustbereich, den Hüftbereich und die Beine des Patienten, wobei mindestens die Deckpolster des Brustbereiches und des Hüftbereiches den Patienten übergreifend auf den Polsterunterlagen abgestützt sind, machen es möglich, den Patienten einfach für die Position nach dem Drehen vorzubereiten.

Die Verschlüsse sind vorteilhafterweise als Reissverschluss, Klettverschluss oder Schnallenverschluss ausgebildet. Die Deckpolster des Brustbereiches und des Hüftbereiches weisen auf ihrer Aussenseite vorteilhafterweise eine quer zur Längsachse der Vorrichtung abrollbare Umfangsform auf. Die Matte ist aus Abschnitten gebildet ist, die mittels Verschlüssen, insbesondere mittels Klettverschlüssen, lösbar verbunden sind, um die Ausmasse der Matte dem Umfang des Patienten anpassen zu können. Dabei kann die Matte aus einem Rückenabschnitt bestehen, welcher die Längsteilung mit dem Verschluss enthält, und einem Frontabschnitt, wobei die Abschnitte mittels Verschlüssen, insbesondere Klettverschlüssen, lösbar verbindbar sind.

Um das Drehen des Patienten schonend zu erleichtern, sind wenigstens an einer Aussenseite der Matte Halte- und/oder Greifmittel angeordnet, die so eingerichtet sind, dass die Vorrichtung mittels der Halte- und/oder Greifmittel um die Längsachse rollbar ist und damit der eingebettete Patient gedreht werden kann. Die Halte- und/oder Greifmittel können als den Rumpfbereich des Patienten übergreifende Bandschlaufen ausgebildet sein, wobei die Bandschlaufen bis auf die andere Seite der Vorrichtung reichen, um die Vorrichtung durch Ziehen an der Bandschlaufe um die Längsachse zu rollen. Einfacher ist es aber, wenn die Halte- und/oder Greifmittel als Halteschlaufen im Brust- und Rückenbereich ausgebildet sind.

Vorteilhaft ist es, wenn der zum Überdecken des Kopfes des Patienten bestimmte Mattenabschnitt ein das Gesicht des Patienten freigebendes Fenster aufweist und das für den Kopf bestimmte Deckpolster eine mindestens den Nasen- und Mundbereich des Patienten freilassende Öffnung aufweist. Dabei ist es vorteilhaft, wenn das Kopf-Deckpolster in einer Kalotte angeordnet ist, die in einem Halter im Abstand zur Matte und/oder um eine Achse quer zur Längsachse der Matte oder Schale einstellbar angeordnet ist und der Halter an Schienen verschiebbar angeordnet ist, die an der Matte in deren Längsrichtung angeordnet sind.

Die Verwendung der Vorrichtung wird erleichtert, die Matte auf der dem Patienten abgewandten Seite mindestens bereichsweise mit einem gleitfähigen Material versehen ist.

Ganz besonders vorteilhaft ist es, wenn die Deckpolster abnehmbare Teile zur Fixation von Armen, insbesondere am Brustbereich und der Hände zur Fixation im Hüftbereich aufweisen.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Erfindung werden nachfolgend anhand der Zeichnungen näher beschrieben, dabei zeigen:
- Figur 1: Eine Vorrichtung zum Drehen eines Patienten und zwar eine längs der Längsmittellinie teilbare Matte, auf deren rechter Hälfte Polsterunterlagen angeordnet sind, im Grundriss;
- Figur 2: die Vorrichtung der Figur 1 im Schnitt II-II der Figur 1;
- Figur 3a: ein Deckpolster für den Brustbereich in Ansicht auf die dem Patienten zugewandte Seite ;
- Figur 3b: das Deckpolster der Figur 3a in Ansicht quer zur Längsrichtung der Drehvorrichtung;
- Figur 4a: ein Deckpolster für den Hüftbereich in Ansicht auf die dem Patienten zugewandte Seite ;
- Figur 4b: das Deckpolster der Figur 4a in Ansicht quer zur Längsrichtung der Drehvorrichtung;
- Figur 5a: Deckpolster für den Beinbereich in Ansicht auf die dem Patienten zugewandte Seite ;
- Figur 5b: das Deckpolster der Figur 5a in Ansicht quer zur Längsrichtung der Drehvorrichtung;
- Figur 6: Ein Deckpolster für den Kopfbereich in Ansicht auf die dem Patienten zugewandte Seite;
- Figur 7a: einen Frontabschnitt für die Matte der Figur 1 in Ansicht auf die dem Patienten zugewandte Seite ;
- Figur 7b: den Frontabschnitt der Figur 7a in Ansicht auf die dem Patienten abgewandten Seite;
- Figur 8a: eine Haltevorrichtung für das Kopf-Deckpolster der Figur 6 im Grundriss;
- Figur 8b: die Haltevorrichtung der 8a in Seitenansicht;
- Figur 9: eine Darstellung des Beckenkissens mit den Halterungen für die Flügel;
- Figur 10: Schritt 1 gemäss einem Ausführungsbeispiel;
- Figur 11: Schritt 2 gemäss einem Ausführungsbeispiel;
- Figur 12: Schritt 3 gemäss einem Ausführungsbeispiel;
- Figur 13: Schritt 4 gemäss einem Ausführungsbeispiel;
- Figur 14: Schritt 5 gemäss einem Ausführungsbeispiel;
- Figur 15: Schritt 6 gemäss einem Ausführungsbeispiel;
- Figur 16: Schritt 7 gemäss einem Ausführungsbeispiel;
- Figur 17: Schritt 8 gemäss einem Ausführungsbeispiel;
- Figur 18: Schritt 9 gemäss einem Ausführungsbeispiel;
- Figur 19: Schritt 10 gemäss einem Ausführungsbeispiel;
- Figur 20: Schritt 11 gemäss einem Ausführungsbeispiel;
- Figur 21: Schritt 12 gemäss einem Ausführungsbeispiel;
- Figur 22: Schritt 13 gemäss einem Ausführungsbeispiel; und
- Figur 23: Schritt 14 gemäss einem Ausführungsbeispiel;

### Wege zur Ausführung der Erfindung

Die in Figur 1 im Grundriss dargestellte Vorrichtung 10 zum Drehen eines Patienten 12 weist zunächst einmal eine längs der Längsmittellinie 16 teilbare Matte 14 auf. Auf der rechten Hälfte sind lösbar angeordnete, der Körperform des Patienten angenäherte Polsterunterlagen 20, 22 und 24 für den Kopf, den Rückenbereich und den Beinbereich dargestellt.

Die Matte 14 ist einerseits über dem ganzen Körper eines Patienten zusammenschlagbar und im Bereich der Längsmittellinie 16 ist die Matte 14 mittels eines lösbaren Verschlusses 18, in diesem Fall eines Reissverschlusses teilbar ist. Die Polsterunterlagen für den Kopf 20 und den Rücken 22 sind entsprechend dem Verlauf des Verschlusses geteilt.

Über dem Patienten 12 sind der Körperform des Patienten angenäherte lose Deckpolster für den Kopf, den Brustbereich, den Hüftbereich und die Beine des Patienten 30, 32, 34, 36 vorgesehen, die in den Figuren 3a bis 6 dargestellt sind. Die Deckpolster des Brustbereiches und des Hüftbereiches 32, 34 sind den Patienten übergreifend auf den Polsterunterlagen abgestützt.

Die Deckpolster des Brustbereiches und des Hüftbereiches 32, 34 weisen auf ihrer Aussenseite eine quer zur Längsachse der Vorrichtung abrollbare Umfangsform auf.

Die Matte 14 ist aus Abschnitten gebildet, die mittels Klettverschlüssen lösbar verbunden sind, um die Ausmasse der Matte dem Umfang des Patienten 12 anpassen zu können.

Die Matte 14 besteht aus einem Rückenabschnitt 40, welcher die Längsteilung mit dem Verschluss enthält, und einem Frontabschnitt 42 gebildet ist, die mittels Klettverschlüssen lösbar verbindbar sind.

An einer Aussenseite der Matte sind als Bandschlaufen 44 ausgebildete Halte- und Greifmittel 44 angeordnet. Diese sind so eingerichtet sind, dass die Vorrichtung mittels der Bandschlaufen 44 um die Längsachse rollbar ist und damit der eingebettete Patient 12 gedreht werden kann. Dabei reicht die Bandschlaufe 44 bis auf die andere Seite der Vorrichtung reicht, um die Vorrichtung durch Ziehen an der
Bandschlaufe 44 um die Längsachse zu rollen.

In einer alternativen Ausführung sind die Halte- und Greifmittel als Halteschlaufen oder als Haltegriffe im Brust- und Rückenbereich ausgebildet.

Der zum Überdecken des Kopfes des Patienten bestimmte Mattenabschnitt weist ein das Gesicht des Patienten 12 freigebendes Fenster 50 und das für den Kopf bestimmte Deckpolster 30 weist eine mindestens den Nasen- und Mundbereich des Patienten 12 freilassende Öffnung 52 auf.

Das Kopf-Deckpolster 30 ist in einer Kalotte 54 angeordnet, die in einem Halter 56 im Abstand zur Matte 14 und um eine Achse quer zur Längsachse der Matte oder Schale 14 einstellbar angeordnet ist.

Im vorliegenden Ausführungsbeispiel ist der Halter 56 an Schienen 58 verschiebbar angeordnet, die an der Matte oder Schale 14 in deren Längsrichtung angeordnet sind.

Im vorliegenden Ausführungsbeispiel ist die Matte 14 auf der dem Patienten abgewandten Seite bereichsweise mit einem gleitfähigen Material versehen, um das Handling zu erleichtern.

Die Deckpolster 32, 34 haben abnehmbare Teile 60 zur Fixation von Armen am Brustbereich und der Hände m Hüftbereich.

Die Verwendung der erfindungsgemässen Vorrichtung wird nunmehr an Hand der Figuren 10 bis 23 erläutert, wobei die Einzelheiten der Vorrichtung eines etwas anderen, zweiten Ausführungsbeispiels entsprechen.

Schritt 1 gemäss Figur 10: Der Patient wurde vom Bett auf den OP-Tisch umgebettet und liegt auf den Rückenteil.

Schritt 2 gemäss Figur 11: Die Folie mit den Kissen, nämlich dem Deckpolster für den Brustbereich (Thoraxkissen), dem Deckpolster für den Hüftbereich (Beckenkissen) und dem Deckpolster für die Beine des Patienten (Beinkissen) und dem Deckpolster für den Kopf (Kalotte mit bezogenem Einsatz) wird auf den Patienten gelegt.

Schritt 3 gemäss Figur 12: Die Kalotte wird auf das Gesicht gelegt, an das Gesicht angepasst und mit einem Sicherheitsband, welches unter dem Nacken des Patienten liegt, unter leichtem Zug mittels des Klettverschlusses fixiert.

Schritt 4 gemäss Figur 13 umfasst die Kontrolle des Tubus, wobei die seitliche Ableitung am Schlauchhalter an der Kalotte zu befestigen ist, der Infusionsleitungen, der EKG-Leitungen etc., die über die Schultern der Kopfkalotte entlang abgeführt werden.

Schritt 5 gemäss Figur 14 umfasst das Zusammenführen der - in diesem Ausführungsbeispiel Klettlappen, nämlich von beiden Seiten gelichzeitig.

Schritt 6 gemäss Figur 15: Die lange Zugschlaufe, welche vom OP-Tisch herunterhängt, wird über dem Patienten gelegt. Vor dem Drehen werden nochmals alle Ab- und Zuleitungen kontrolliert.

Schritt 7 gemäss Figur 16: eine Person zieht an der langen Zugschlaufe und hebt den Patienten leicht an, während deine zweite Person auf der Gegenseite des OP-Tisches die kurzen Zugschlaufen ergreift. Unter gleichzeitigem Zug wird der Patient gedreht und in die Tischmitte gezogen.

Schritt 8 gemäss Figur 17: Der Patient wird in der Tischmitte ausgerichtet und die Ab- und Zuleitungen werden nochmals kontrolliert. Die kurzen Zugschlaufen werden an den Halteschienen beidseits seitlich am OP-Tisch zur zusätzlichen Rutschsicherung eingehängt. Die Sicherungslappen werden vom Kopf her gelöst und der Reissverschluss geöffnet. Falls der Rückenteil ganz entfernt werden muss, werden nunmehr alle Klettverbindungen zwischen dem Front und dem Rückenteil entfernt.

Schritt 9 gemäss Figur 18: Die beiden Rückenteile werden seitlich am Tisch heruntergelassen und bei Bedarf unter dem OP-Tisch miteinander verbunden. Falls die beiden seitlich am Tisch hängenden Rückenteile behindern, z.B. Sitzenden Operateuren, können die beiden Rückenteile als Ganzes oder geteilt entfernt werden.

Schritt 10 gemäss Figur 19: Beidseits der Beckenkissen wird je ein Sicherungskeil gegen ein Verdrehen der Wirbelsäule unterlegt. Die Arme des Patienten werden je nach den operativen Anforderungen auf Armbänkchen gelagert oder am Körper angelagert.

Schritt 11 gemäss Figur 20, nach der Operation: Die Arme des Patienten werden wieder an seinem Körper gelagert und die Zu- und Abführungen werden seitlich entlang den Armen, über die Schulter und den Kopf weg gelagert. Die Drainagen etc. werden vorzugsweise zwischen Thorax und Beckenkissen gelagert, um Druckstellen zu vermeiden.

Schritt 12 gemäss Figur 21: Der Patient wird mit den üblichen OP-Tischabdeckungen bedeckt. Beidseits werden die Sicherungskeile am Beckenkissen entfernt und die kurzen Zugschlafen von den Halteschienden am OP-Tisch gelöst. Bei am OP-Tisch hängenden Rückenteilen werden diese nach oben geklappt und der Reissverschluss und der Sicherungslappen geschlossen. Bei vollständig entfernten Rückenteilen werden diese als Ganzes zusammengefügt auf den bedeckten Patienten gelegt und die Klettlappen werden von beiden Seiten unter Zug verbunden.

Schritt 13 gemäss Figur 22: Eine Person zieht nun an der langen Zugschlaufe, um den Patienten leicht anzuheben. Eine zweite Person ergreift auf der Gegenseite die kurzen Zugschlaufen und unter gleichzeitigem Zug wird der Patient gedreht un in die Tischmitte ausgerichtet.

Schritt 14 gemäss Figur 23: Die Verbindungslappen werden an der Kopfkalotte gelöst und danach wird das Sicherungsband gelöst. Der Beatmungsschlauchwird vom Schlauchhalter an der Kopfkalotte gelöst, die Kopfkalotte wird vom Gesicht des Patienten entfernt und auf das Deckpolster für den Brustbereich (Thoraxkissen) gelegt. Die anderen Klettverbindungen werden gelöst und die Zu- und Ableitungen kontrolliert. Das Frontteil wird entfernt und der Patient üblich bedeckt.

### Bezugszeichenliste

- 10: Vorrichtung zum Drehen eines Patienten
- 12: Körper eines Patienten
- 14: zusammenschlagbare Matte oder Schale
- 16: Längsmittellinie
- 18: lösbarer Verschluss
- 20: Polsterunterlagen für den Kopf
- 22: Polsterunterlagen für den Rücken
- 24: Polsterunterlagen für die Beine
- 30: Deckpolster für den Kopf
- 32: Deckpolster für den Brustbereich
- 34: Deckpolster für den Hüftbereich
- 36: Deckpolster für die Beine des Patienten
- 40: Rückenabschnitt
- 42: Frontabschnitt
- 44: Halte- und Greifmittel/Bandschlaufe
- 50: Fenster
- 52: Öffnung
- 54: Kalotte
- 56: Halter
- 58: Schienen
- 60: abnehmbare Teile zur Fixation von Armen und Händen

## Patentansprüche

1. Vorrichtung (10) zum Drehen eines Patienten (12) mit zumindest folgenden Merkmale:
- eine über dem ganzen Körper eines Patienten (12) zusammenschlagbaren Matte (14), die im Bereich der Längsmittellinie (16) mittels eines lösbaren Verschlusses (18), insbesondere eines Reissverschlusses, Klettverschlusses oder Schnallenverschlusses, teilbar ist;
- auf der Matte (14) lösbar angeordnete, der Körperform des Patienten angenäherte Polsterunterlagen für den Kopf, den Rücken und die Beine des Patienten (20, 22, 24), wobei die Polsterunterlagen für den Kopf (20) und den Rücken (22) entsprechend dem Verlauf des Verschlusses geteilt sind;
- über dem Patienten (12) anordbare, der Körperform des Patienten angenäherte lose Deckpolster für den Kopf, den Brustbereich, den Hüftbereich und die Beine des Patienten (30, 32, 34, 36), wobei mindestens die Deckpolster des Brustbereiches und des Hüftbereiches (32, 34) den Patienten übergreifend auf den Polsterunterlagen abgestützt sind,
wobei die Matte (14) aus Abschnitten gebildet ist, die mittels Verschlüssen, insbesondere mittels Klettverschlüssen, lösbar verbunden sind, um die Ausmasse der Matte dem Umfang des Patienten (12) anpassen zu können, wobei wenigstens an einer Aussenseite der Matte Halte- und/oder Greifmittel (44, 44a) angeordnet sind, die so eingerichtet sind, dass die Vorrichtung mittels der Halte- und/oder Greifmittel (44, 44a) um die Längsachse rollbar ist und damit der eingebettete Patient (12) gedreht werden kann.

2. Vorrichtung nach Anspruch 1, **dadurch gekennzeichnet, dass** die Deckpolster des Brustbereiches und des Hüftbereiches (32, 34) auf ihrer Aussenseite eine quer zur Längsachse der Vorrichtung abrollbare Umfangsform aufweisen.

3. Vorrichtung nach Anspruch 1 oder 2, **dadurch gekennzeichnet, dass** die Matte aus einem Rückenabschnitt (40), welcher die Längsteilung mit dem Verschluss enthält, und einem Frontabschnitt (42) gebildet ist, die mittels Verschlüssen, insbesondere Klettverschlüssen, lösbar verbindbar sind.

4. Vorrichtung nach einem der Ansprüche 1 bis 3, **dadurch gekennzeichnet, dass** die Halte- und/oder Greifmittel als zumindest eine den Rumpfbereich des Patienten übergreifende Bandschlaufe (44) ausgebildet sind, wobei die Bandschlaufe (44) bis auf die andere Seite der Vorrichtung reicht, um die Vorrichtung durch Ziehen an der Bandschlaufe (44) um die Längsachse zu rollen.

5. Vorrichtung nach einem der Ansprüche 1 bis 3, **dadurch gekennzeichnet, dass** die Halte- und/oder Greifmittel als Halteschlaufen (44a) im Brust- und Rückenbereich ausgebildet sind.

6. Vorrichtung nach einem der Ansprüche 1 bis 5, **dadurch gekennzeichnet, dass** der zum Überdecken des Kopfes des Patienten bestimmte Mattenabschnitt ein das Gesicht des Patienten (12) freigebendes Fenster (50) aufweist.

7. Vorrichtung nach einem der Ansprüche 1 bis 6, **dadurch gekennzeichnet, dass** das für den Kopf bestimmte Deckpolster (30) eine mindestens den Nasen- und Mundbereich des Patienten (12) freilassende Öffnung (52) aufweist.

8. Vorrichtung nach Anspruch 7, **dadurch gekennzeichnet, dass** das Kopf-Deckpolster (30) in einer Kalotte (54) angeordnet ist, die in einem Halter (56) im Abstand zur Matte (14) und/oder um eine Achse quer zur Längsachse der Matte (14) einstellbar angeordnet ist.

9. Vorrichtung nach Anspruch 8, **dadurch gekennzeichnet, dass** der Halter (56) an Schienen (58) verschiebbar angeordnet ist, die an der Matte (14) in deren Längsrichtung angeordnet sind.

10. Vorrichtung nach einem der Ansprüche 1 bis 9, **dadurch gekennzeichnet, dass** die Matte (14) auf der dem Patienten abgewandten Seite mindestens bereichsweise mit einem gleitfähigen Material versehen ist.

11. Vorrichtung nach einem der Ansprüche 1 bis 10, **dadurch gekennzeichnet, dass** die Deckpolster (32, 34) abnehmbare Teile (60) zur Fixation von Armen, insbesondere am Brustbereich und der Hände zur Fixation im Hüftbereich aufweisen.

## Claims

1. Device (10) for turning a patient (12), comprising at least the following features:
- a mat (14) that is foldable across the entire body of a patient (12), which mat is divisible in the region of its longitudinal centerline (16) by means of a releasable fastener (18), particularly by means of a zip fastener, Velcro fastener or buckle fastener;
- cushion pads for the head, the back and the legs of the patient (20, 22, 24) which approximate the body shape of the patient and which are releasably arranged on the mat (14), the cushion pads for the head (20) and the back (22) being divided corresponding to the course of the fastener;
- loose cover pads for the head, the chest region, the hip region and the legs of the patients (30, 32, 34, 36) which approximate the body shape of the patient and which are arranged above the patient (12), at least the cover pads of the chest region and of the hip region (32, 34) being supported on the cushion pads in a patient overlapping manner,
wherein the mat (14) is formed from sections which are releasably connected to each other by means of fasteners, particularly by means of Velcro fasteners, in order to allow adapting the dimensions of the mat to the size of the patient (12),
wherein at least at one outer side of the mat there are arranged holding and/or gripping means (44, 44a) which are set up in such manner that the device is rollable around the longitudinal axis by means of the holding and/or gripping means (44, 44a), whereby the embedded patient (12) can be rotated.

2. The device according to claim 1, **characterized in that** the cover pads of the chest region and the hip region (32, 34) comprise at the outer sides thereof a peripheral shape that allows for rolling off transversally to the longitudinal axis of the device.

3. The device according to claim 1 or 2, **characterized in that** the mat is formed of a back portion (40) which contains the longitudinal division with the fastener, and of a front portion (42), the portions being releasably connected by means of fasteners, particularly Velcro fasteners.

4. The device according to one of claims 1 to 3, **characterized in that** the holding and/or gripping means are configured as at least one ribbon loop (44) overlapping the trunk region of the patient, the ribbon loop (44) extending to the other side of the device, in order to roll the device around the longitudinal axis by pulling the ribbon loop (44).

5. The device according to one of claims 1 to 3, **characterized in that** the holding and/or gripping means are configured as holding loops (44a) in the chest and back region.

6. The device according to one of claims 1 to 5, **characterized in that** the mat section which is provided for covering the head of the patient comprises a window clearing the face of the patient (12).

7. The device according to one of claims 1 to 6, **characterized in that** the cover pad (30) which is provided for the head comprises an opening (52) clearing at least the nose region and the mouth region of the patient (12).

8. The device according to claim 7, **characterized in that** the cover pad (30) for the head is arranged in a calotte (54) which is arranged in a holder (56) so as to be adjustable in its distance from the mat (14) and/or around an axis transversal to the longitudinal axis of the mat (14).

9. The device according to claim 8, **characterized in that** the holder (56) is slidingly arranged on rails (58) which are arranged on the mat (14) in the longitudinal direction thereof.

10. The device according to one of claims 1 to 9, **characterized in that** the mat (14) is provided, at the side facing away from the patient, at least in certain areas, with a sliding material.

11. The device according to one of claims 1 to 10, **characterized in that** the cover pads (32, 34) comprise removable parts (60) for fixation of the arms, particularly in the chest region, and of the hands for fixation in the hip region.

## Revendications

1. Dispositif (10) pour retourner un patient (12) et ayant les caractéristiques suivantes :
- une natte (14) qui se referme sur tout le corps du patient (12), cette natte étant munie dans la région de la ligne longitudinale médiane (16) d'au moins une fermeture amovible (18), notamment une fermeture à tirette, une fermeture à griffes ou une fermeture à boucles,
- la natte (14) comporte de manière amovible des cales de rembourrage adaptées à la forme du corps du patient pour la tête, le dos et les jambes du patient (20, 22, 24), les cales de rembourrage pour la tête (20) et le dos (22) étant divisées suivant le tracé du moyen de fermeture,
- des rembourrages de couverture qui peuvent être installés sur le patient 12) de manière libre en se rapprochant de la forme du corps du patient, pour la tête, la région de la poitrine, la région des hanches et des jambes du patient (30, 32, 34, 36), au moins la cale de rembourrage de la région de la poitrine et de la région des hanches (32, 34) du patient étant appuyée en chevauchant sur les cales de rembourrage,
- la natte (14) étant composée de segments reliés de manière amovible par des moyens de fermeture, notamment des fermetures à griffes, pour adapter la taille de la natte à la taille du patient (12),
- au moins le côté extérieur de la natte comportant des moyens de fixation et/ou préhension (44,44a) pour permettre de faire rouler autour de l'axe longitudinal, le dispositif à l'aide des moyens de tenue et/ou préhension (44,44a), et pouvoir ainsi retourner le patient (12), enveloppé.

2. Dispositif selon la revendication 1,
**caractérisé en ce que**
le rembourrage de couverture pour la région de la poitrine et la région des hanches (32,34) présente une forme périphérique qui se déroule sur le côté extérieur transversal à l'axe longitudinal du dispositif.

3. Dispositif selon la revendication 1 ou 2,
**caractérisé en ce que**
la natte est formée d'un segment de dos (40) qui comporte la division longitudinale avec le moyen de fermeture et d'un segment frontal (42) qui sont reliés de manière amovible par les moyens de fermeture, notamment des fermetures à griffes.

4. Dispositif selon l'une des revendications 1 à 3,
**caractérisé en ce que**
les moyens de maintien et/ou de préhension sont constitués par un ruban formant une boucle (44) entourant la région du corps du patient, la boucle (44) arrivant jusqu'à l'autre côté du dispositif pour pouvoir rouler le dispositif autour de l'axe longitudinal en tirant la boucle du ruban (44).

5. Dispositif selon l'une des revendications 1 à 3,
**caractérisé en ce que**
les moyens de maintien et/ou de préhension sont constitués par des boucles de maintien (44a) dans la région de la poitrine et du dos.

6. Dispositif selon l'une des revendications 1 à 5,
**caractérisé en ce que**
le segment de natte destiné à couvrir la tête du patient comporte une fenêtre (50) qui libère le visage du patient (12).

7. Dispositif selon l'une des revendications 1 à 6,
**caractérisé en ce que**
le rembourrage de couverture (30) destiné à la tête comporte une ouverture (52) laissant libre au moins la région du nez et de la bouche du patient (12).

8. Dispositif selon la revendication 7,
**caractérisé en ce que**
le rembourrage de couverture (30) de la tête est logé dans une calotte (54) qui est prévue dans un support (56) à distance de la natte (14) et/ou qui se règle autour d'un axe transversal à l'axe longitudinal de la natte (14).

9. Dispositif selon la revendication 8,
**caractérisé en ce que**
le support (56) est monté coulissant sur des rails (58), installés sur la natte (14) dans sa direction longitudinale.

10. Dispositif selon la revendication 1 à 9,
**caractérisé en ce que**
sur son côté non tourné vers le patient la natte (14) comporte au moins par zone, un matériau de glissement.

11. Dispositif selon l'une des revendications 1 à 10,
**caractérisé en ce que**
les rembourrages de couverture (32, 34) comportent des parties amovibles (60) pour fixer les bras notamment dans la région de la poitrine et les mains pour la fixation dans la région des hanches.
